# EUROPÄISCHE PATENTSCHRIFT

(11) **EP 3 865 017 B1**
(45) Veröffentlichungstag und Bekanntmachung des Hinweises auf die Patenterteilung: **07.05.2025**
(21) Anmeldenummer: 21000018.8
(22) Anmeldetag: 21.01.2021
(51) Int. Cl.: A47F 9/04, G07G 1/00, G07G 1/12

(54) **MODULARER SELBSTBEDIENUNGSKASSENTISCH**
MODULAR SELF-SERVICE PAY DESK
COMPTOIR MODULAIRE DE CAISSE À LIBRE SERVICE

(30) Priorität: 14.02.2020 DE 202020100807 U
(43) Veröffentlichungstag der Anmeldung: 18.08.2021
(73) Patentinhaber: Harting Systems GmbH, 32339 Espelkamp (DE)
(72) Erfinder: Jahnke, Tobias, 32339 Espelkamp (DE); König, Sebastian, 32339 Espelkamp (DE)
(74) Vertreter: Dr. Träger & Strautmann PAe PartG mbB

(56) Entgegenhaltungen:
- EP-A2- 0 994 447
- DE-A1- 102006 024 887
- DE-A1- 102017 110 820
- DE-U1- 202011 050 958
- SE-A1- 1 751 588
- US-A- 5 952 642
- US-B2- 6 598 791

## Beschreibung

### Beschreibung

Die Erfindung betrifft ein Kassensystem mit miteinander verbundenen Selbstbedienungskassentischen, bei dem eine Leiteinheit als zentrale Warenausgabeeinheit für prüfpflichtige Waren dient, wie im unabhängigen Anspruch 1 beschrieben. In einer weiteren Ausführungsform gemäß Anspruch 3 umfasst das Kassensystem eine Kombination aus einem bedienten Kassentisch und mindestens einem Selbstbedienungskassentisch, wobei der bediente Kassentisch die Ausgabe von prüfpflichtigen Waren für beide Kassentypen steuern kann. Anspruch 14 beschreibt ein Verfahren zum Betreiben des Kassensystems, das das Erfassen eines Anforderungssignals für eine prüfpflichtige Ware und die daraufhin folgende Überprüfung eines zu verifizierenden Faktors, wie z. B. eines Altersnachweises, umfasst.

Selbstbedienungskassentische werden benötigt, um insbesondere in Geschäften des Einzelhandels Kunden die Möglichkeit zu eröffnen, die zu erstehenden Gegenstände eigenhändig abzurechnen. Diese Selbstbedienungskassentische haben den Vorteil, weniger Platz einzunehmen als von Personen betriebene Kassentische und stellen durch Wegfall von Personalkosten eine preiswerte Alternative zu bemannten Kassentischen dar.

### Stand der Technik

Im Stand der Technik sind zahlreiche Varianten von Selbstbedienungskassentischen bekannt, welche einem Benutzer auf verschiedene Arten die selbstständige Abrechnung zu bezahlender Güter und Waren eröffnen. Üblicherweise werden Selbstbedienungskassentische als Alternative zu regulären Kassentischen eingesetzt.

In der vom europäischen Amt recherchierten US 6 598 791 B2 wird ein Kassentischsystem offenbart, welches auch als Selbstbedienungskassentisch eingesetzt werden kann, wobei eine Sicherheitseinrichtung vorgesehen ist, welche sicherstellt, dass die abgerechneten Gegenstände den Gegenständen entsprechen, welche tatsächlich aus dem Geschäft geführt werden. Weiterer relevanter Stand der Technik ist in den Dokumenten DE 10 2006 024 887 A1, US 5 952 642 A, SE 1 751 588 A1 und EP 0 994 447 A1 offenbart.

Allerdings gibt es keine Selbstbedienungskassentische mit integrierter Warenausgabe. Insbesondere der Verkauf von diebstalgefährdeten und/ oder altersbeschränkten Waren ist jedoch nur in Kassenbereichen gewünscht und/ oder sinnvoll.

### Aufgabenstellung

Die Aufgabe der Erfindung besteht darin, einen Selbstbedienungskassentisch anzubieten, welcher einem Kunden den
Erwerb von diebstahlgefährdeten und/ oder altersbeschränkten Waren am Selbstbedienungskassentisch ermöglicht.
Eine weitere Aufgabe der Erfindung ist die Warenausgabe besagter Waren bei kombiniertem Einsatz zumindest zweier Selbstbedienungskassentische.
Eine weitere Aufgabe der Erfindung ist die Warenausgabe besagter Waren bei kombiniertem Einsatz eines Kassentisches und zumindest eines Selbstbedienungskassentisches.
Die Aufgabe wird durch den Gegenstand der unabhängigen Ansprüche gelöst.
Vorteilhafte Ausgestaltungen der Erfindung sind in den Unteransprüchen und der folgenden Beschreibung angegeben.

### Offenbarung der Erfindung

Die erfindungsgemäße Ausführungsform schlägt ein Kassensystem vor, das aus miteinander verbundenen Selbstbedienungskassentischen besteht, wobei eine Leiteinheit als zentrale Warenausgabeeinheit für die Ausgabe von prüfpflichtigen Waren dient. Jeder Selbstbedienungskassentisch umfasst zumindest eine Erfassungseinheit zur Erfassung von zu berechnenden Waren, eine Wägeeinrichtung, zum Wiegen der zu berechnenden Waren, eine Bezahleinheit zur Begleichung eines zu zahlenden Geldbetrags, eine Recheneinheit zum Erfassen, Verarbeiten und Bereitstellen von Daten, eine Anzeigeeinheit zur visuellen Darstellung zumindest einer durch die Recheneinheit bereitgestellten Datei und eine Belegausgabeeinheit zur Ausgabe eines Kassenbelegs aufweist, wobei dem Selbstbedienungskassentisch ein Warenausgabebereich zugeordnet ist und wobei der Warenausgabebereich zur Ausgabe zumindest einer prüfpflichtigen Ware vorgesehen ist und wobei zur Ausgabe der prüfpflichtigen Ware ein Bestätigungssignal an die Recheneinheit erfolgt.

Dem Warenausgabebereich des Selbstbedienungskassentisches ist eine Warenausgabeeinheit zugeordnet. Die Warenausgabeeinheit ist idealerweise innerhalb des Selbstbedienungskassentisches als Modul eingesetzt. Weiterhin ist die Warenausgabeeinheit dazu ausgelegt, eine prüfpflichtige Ware an den Warenausgabebereich zu befördern. Die Warenausgabeeinheit steht zumindest mit der Recheneinheit in Verbindung und überträgt zumindest ein Anforderungssignal an die Recheneinheit und erhält zumindest ein Bestätigungssignal von der Recheneinheit. Dabei wird das Anforderungssignal beispielsweise von einem Kunden über die Anzeigeeinheit an die Recheneinheit gestellt.

Mit modular ist insbesondere gemeint, dass dem erfindungsgemäßen Selbstbedienungskassentisch verschiedene Einheiten in modularer Weise hinzugefügt werden können. Der erfindungsgemäße Selbstbedienungskassentisch verfügt also über Bereiche, die für das Hinzufügen von weiteren Einheiten vorgesehen sind. Die Bezahleinheit ist insbesondere zum bargeldlosen Bezahlen mittels einer Geldkarte, einer Kreditkarte oder einer Bezahlfunktion eines mobilen Endgerätes, beispielsweise einer Applikation für ein Smartphone mittels Nahfeldkommunikation. Als Anzeigeeinheit ist besonders ein Monitor vorgesehen. Idealerweise wird die Anzeigeeinheit als berührbedienbares Anzeigefeld, also als Touchscreen ausgeführt. Die Belegausgabeeinheit ist zunächst dafür ausgelegt, einen Kassenbeleg zu drucken. Alternativ kann die Belegausgabeeinheit auch zur Anzeige eines digitalen Kassenbelegs ausgelegt werden. Dazu kann eine kleine Anzeigeeinheit in der Belegausgabeeinheit eingesetzt sein, welche einen scanbaren Strichcode oder einen "Quick Response"-Code (QR Code) ausgibt, sobald ein Bezahlvorgang abgeschlossen ist. Als Recheneinheit ist besonders ein programmierfähiges Steuergerät oder ein programmierfähiger Computer vorgesehen. Diese Recheneinheit soll insbesondere die im modularen Selbstbedienkassentisch eingesetzten Module sinnvoll miteinander vernetzen und die einzelnen Einheit je nach Bedarf und Fortschritt des Kassiervorgangs ansteuern. Unter prüfpflichtiger Ware ist vor allem diebstahlgefährdete Ware und/oder altersbeschränkte Ware, insbesondere Tabakware vorgesehen.

Eine weiterentwickelte Ausführungsform sieht vor, dass die Recheneinheit bei Erfassen von zumindest einem Anforderungssignal eine Prüfung eines zu verifizierenden Faktors einfordert. Als zu verifizierender Faktor ist sinnvollerweise ein Altersnachweis zu verstehen.

In einer einfachen Ausführungsform erhält die Recheneinheit nach Erfassen von zumindest einem Anforderungssignal einen Befehl zum Versenden des Bestätigungssignals durch zumindest eine autorisierte Person. Damit ist beispielsweise eine kassierende Person oder eine Aufsichtsperson gemeint. Die kassierende Person kann an einem handelsüblichen Kassentisch positioniert sein.

In einer weiteren Ausführungsform erhält die Recheneinheit nach Erfassen von zumindest einem Anforderungssignal einen Befehl zum Versenden des Bestätigungssignals durch zumindest die Bezahleinheit erhält. Die Bezahleinheit kann beispielsweise zur Identifikation eines Identitätsnachweises ausgelegt sein, sodass nach erkennen eines Identitätsnachweises das Bestätigungssignal an die Recheneinheit versandt wird. Darüber hinaus kann der modulare Selbstbedienungskassentisch mit einer Identitätsbestätigungseinheit versehen sein, beispielsweise einem Fingerabdruckscanner oder einer Kamera zur Gesichtserkennung. Diese Identitätsbestätigungseinheit vergleicht beispielsweise die Identitätsdaten des Kunden mit dem vorgelegten Identitätsnachweis und gibt bei positiver Identifikation das Bestätigungssignal an die Recheneinheit. Die Recheneinheit gibt sodann einen Befehl an die Warenausgabeeinheit zur Ausgabe der gewünschten prüfpflichtigen Ware.

Die zuvor erwähnte Ausführungsform zur Vergabe des Bestätigungssignals durch eine autorisierte Person wird sinnvoll weiterentwickelt, indem die Recheneinheit zeitgleich mit dem Eingang eines Anforderungsbefehls ein Signal an zumindest eine Signaleinheit ausgibt. Dabei ist die Signaleinheit dazu ausgebildet ein akustisches Signal auszugeben. Alternativ oder zusätzlich ist die Signaleinheit dazu ausgebildet ein optisches Signal auszugeben. Die Signaleinheit ist beispielsweise als Signallaterne ausgebildet. Alternativ oder zusätzlich ist eine weitere Signaleinheit seitlich an dem Selbstbedienungskassentisch eingelassen. Durch das optische Signal, möglicherweise kombiniert mit einem akustischen Signal, wird eine autorisierte Person darauf hingewiesen, dass sie ein Bestätigungssignal an die Recheneinheit auslösen muss. Sinnvollerweise kann die autorisierte Person nun zunächst die Identität des Kunden prüfen, welcher ein Anforderungssignal an die Recheneinheit ausgelöst hat, bevor die autorisierte Person das Bestätigungssignal auslöst:
In einer Ausführungsform gibt die Recheneinheit zeitgleich mit dem Eingang eines Anforderungssignals ein Signal an eine Anzeigeeinheit aus. Auf diese Art kann ein Kunde, welcher das Anforderungssignal ausgelöst hat, darauf aufmerksam gemacht werden, dass ein Anforderungssignal ausgelöst wurde und ein zu verifizierender Faktor geprüft werden muss.

Eine weiterführende erfindungsgemäße Ausführungsform sieht ein Kassentischsystem vor, bestehend aus zumindest zwei erfindungsgemäßen Selbstbedienungskassentischen, wobei ein Selbstbedienungskassentisch als Leiteinheit ausgeführt ist und zumindest ein weiterer Selbstbedienungskassentisch als eine Nachahmungseinheit ausgeführt ist, wobei die Leiteinheit über eine Warenausgabeeinheit verfügt. Auf diese Weise wird eine Art Master-Slave-Steuerung eingerichtet, wodurch beispielsweise die Kapazität der Recheneinheiten kombiniert werden kann. Zusätzlich ermöglicht diese Kopplung von zumindest zwei erfindungsgemäßen Selbstbedienungskassentischen auch eine Kombination verschiedener Module, welche einzeln ausgeführt für zumindest zwei Selbstbedienungskassentische eingesetzt werden können.

In einer spannenden Ausführungsform wird ein derartiges Kassentischsystem mit einer gemeinsamen Warenausgabeeinheit bestückt, welche sich vorzugsweise innerhalb einer Leiteinheit befindet. Nun werden der Warenausgabebereich der Leiteinheit mit dem Warenausgabebereich der zumindest einen Nachahmungseinheit verbunden. Auch die Anforderungssignale von sowohl der Leiteinheit als auch der zumindest einen Nachahmungseinheit werden kombiniert bearbeitet. Damit ist gemeint, dass an allen Selbstbedienungskassentischen die Anforderungssignale simultan erfolgen können und entweder durch die kombinierte Recheneinheit bearbeitet werden, oder von einer Nachahmungseinheit an eine Leiteinheit weitergeleitet werden.

Eine alternative Ausführungsform sieht ein Kassentischsystem vor, bestehend aus einem Kassentisch, wobei der Kassentisch über zumindest eine Recheneinheit, zumindest einen Warenausgabebereich und zumindest einer Warenausgabeeinheit verfügt, und zumindest einem erfindungsgemäßen Selbstbedienungskassentisch, wobei der Kassentisch dazu ausgelegt ist, von einer autorisierten Person bedient zu werden und wobei die Warenausgabeeinheit des Kassentisches mit dem Warenausgabebereich des Kassentisches und dem Warenausgabebereich des Selbstbedienungskassentisches verbunden ist und die Recheneinheit des Kassentisches die Anforderungssignale von dem Kassentisch und dem Selbstbedienungskassentisch erhält. Diese Ausführungsform ermöglicht, dass die autorisierte Person des Kassentisches zumindest ein Bestätigungssignal für einen Kassentisch, sowie ein Bestätigungssignal für Selbstbedienungskassentisch ausgibt.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines modularen Selbstbedienungskassentisches;
- Fig. 2: eine perspektivische Darstellung eines Kassentischsystems bestehend aus zwei Selbstbedienungskassentischen;
- Fig. 3: eine perspektivische Darstellung eines Kassentischsystems bestehend aus einem Kassentisch und zwei Selbstbedienungskassentischen.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt einen erfindungsgemäßen Selbstbedienungskassentisch 1. Der Selbstbedienungskassentisch 1 weist eine als Scanner ausgeführte Erfassungseinheit 2 auf, sowie eine Wägeeinrichtung 3 zur Gewichtsbestimmung erfasster Waren. Zur Bezahlung der zu erwerbenden Waren ist eine Bezahleinheit 4 vorgesehen. Darüber hinaus verfügt der Selbstbedienungskassentisch 1 über eine in einem Fach verstaute Recheneinheit 5, welche sämtliche Module und Einheiten des Selbstbedienungskassentisches 1 miteinander vernetzt und dazu ausgelegt ist, Programme und Programmabläufe auszuführen. Weiterhin sind eine Anzeigeeinheit 6 und eine Belegausgabeeinheit 7 vorgesehen. Sinnvollerweise wird die Anzeigeeinheit 6 als Touchscreen ausgeführt. Die Belegausgabeeinheit ist sinnvollerweise zur Anzeige digitaler Belege fähig. Für verschiedene Ereignisse sind Signaleinheiten 8 und 8' vorgesehen. Insbesondere für den Erwerb prüfpflichtiger Ware sind die Signaleinheiten 8 und 8' nützlich, um autorisierte Personen darauf hinzuweisen, dass eine Bestätigung bzw. eine Freigabe für die prüfpflichtige Ware erforderlich ist. Eine Warenausgabeeinheit 9 ist dazu ausgelegt, prüfpflichtige Ware zu bevorraten und auf Befehl der Recheneinheit 5 an einen Warenausgabebereich 10 zu befördern.

Die Figur 2 zeigt ein Kassentischsystem 11 bestehend aus zwei erfindungsgemäßen Selbstbedienungskassentischen 1, wobei ein Selbstbedienungskassentisch 1 als Leiteinheit 13 ausgebildet ist und wobei ein Selbstbedienungskassentisch 1 als Nachahmungseinheit 14 ausgebildet ist. Idealerweise können die Recheneinheiten 5 beider dargestellter Selbstbedienungskassentische 1 verbunden werden. Darüber hinaus sind die Warenausgabebereiche 10 beider Selbstbedienungskassentische 1 miteinander verbunden, so dass eine Warenausgabeeinheit 9 dazu in der Lage ist, beide Warenausgabereiche insbesondere mit prüfpflichtigen Waren zu beliefern.

Eine ganz besonders sinnvolle Ausführungsform wird in der Figur 3 dargestellt. Das dargestellte Kassentischsystem 11' besteht dabei aus einem Kassentisch 12 und beispielhaft zwei erfindungsgemäßen Selbstbedienungskassentischen 1. Dabei ist der Kassentisch als Leiteinheit 13 ausgebildet und die Selbstbedienungskassentische 1 als Nachahmungseinheit 14 ausgeführt. Der Kassentisch 12 ist mit einer Warenausgabeeinheit 9 versehen. Die Warenausgabeeinheit 9 ist dazu ausgelegt, den Kassentisch 12 mit prüfpflichten Waren zu versorgen. Durch die modulare Bauweise der Selbstbedienungskassentische 1 können die Warenausgabebereiche 10 mit der Warenausgabeeinheit 9 verbunden werden, sodass eine Warenausgabeeinheit 9 simultan den Kassentisch 12 sowie die Selbstbedienungskassentische 1, insbesondere deren Warenausgabebereiche 10 mit prüfpflichtiger Ware beliefern kann. Sobald ein Kunde an einer der Selbstbedienungskassentischen 1 eine prüfpflichtige Ware anfordert, wird die entsprechende Signaleinheit 8 und/oder 8' von der Recheneinheit aktiviert, sodass eine autorisierte Person, insbesondere eine den Kassentisch 12 besetzende Person, ein Bestätigungssignal an die Recheneinheit 5 übermitteln kann. Das Bestätigungssignal wird sinnvollerweise nach Überprüfung der Identität, bzw. des notwendigen Alters erteilt.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Modularer Selbstbedienungskassentisch

### Bezugszeichenliste

- 1: Selbstbedienungskassentisch
- 2: Erfassungseinheit
- 3: Wägeeinrichtung
- 4 6,: Bezahleinheit
- 5: Recheneinheit
- 6': Anzeigeeinheit
- 7: Belegausgabeeinheit
- 8, 8': Signaleinheit
- 9: Warenausgabeeinheit
- 10: Warenausgabebereich
- 11, 11': Kassentischsystem
- 12: Kassentisch
- 13: Leiteinheit
- 14: Nachahmungseinheit

## Patentansprüche

1. Kassentischsystem (11) bestehend aus zumindest zwei Selbstbedienungskassentischen (1), wobei die Selbstbedienungskassentische (1) zumindest eine Erfassungseinheit (2) zur Erfassung von zu berechnenden Waren, eine Wägeeinrichtung (3) zum Wiegen der zu berechnenden Waren, eine Bezahleinheit (4) zur Begleichung eines zu zahlenden Geldbetrags, eine Recheneinheit (5) zum Erfassen, Verarbeiten und Bereitstellen von Daten, eine Anzeigeeinheit (6) zur visuellen Darstellung zumindest einer durch die Recheneinheit (5) bereitgestellten Datei und eine Belegausgabeeinheit (7) zur Ausgabe eines Kassenbelegs aufweisen, wobei den Selbstbedienungskassentischen (1) jeweils ein Warenausgabebereich (10) zugeordnet ist zur Ausgabe zumindest einer prüfpflichtigen Ware , wobei zur Ausgabe der prüfpflichtigen Ware ein Bestätigungssignal an die Recheneinheit (5) erfolgt, wobei einer der Selbstbedienungskassentische (1) als Leiteinheit (13) ausgeführt ist und zumindest ein weiterer der Selbstbedienungskassentische (1) als eine Nachahmungseinheit (14) ausgeführt ist, wobei die Leiteinheit (13) über eine Warenausgabeeinheit (9) verfügt, **dadurch gekennzeichnet, dass** die Warenausgabebereiche (10) der Selbstbedienungskassentische (1) miteinander verbunden sind, so dass die Warenausgabeeinheit (9) der Leiteinheit (13) dazu in der Lage ist, die Warenausgabebereiche (10) der Selbstbedienungskassentische (1) mit prüfpflichtigen Waren zu beliefern.

2. Kassentischsystem (11) nach Anspruch 1, **dadurch gekennzeichnet, dass** die Warenausgabeeinheit (9) der Leiteinheit (13) mit dem Warenausgabebereich (10) der Leiteinheit (13) und dem Warenausgabebereich (10) der zumindest einen Nachahmungseinheit (14) verbunden ist und die Anforderungssignale sowohl der Leiteinheit (13) als auch der zumindest einen Nachahmungseinheit (14) erhält.

3. Kassentischsystem (11') bestehend aus einem Kassentisch (12), wobei der Kassentisch (12) über zumindest eine Recheneinheit (5), zumindest einen Warenausgabebereich und zumindest einer Warenausgabeeinheit (9) verfügt, und zumindest einem Selbstbedienungskassentisch (1), wobei der Selbstbedienungskassentisch (1) zumindest eine Erfassungseinheit (2) zur Erfassung von zu berechnenden Waren, eine Wägeeinrichtung (3) zum Wiegen der zu berechnenden Waren, eine Bezahleinheit (4) zur Begleichung eines zu zahlenden Geldbetrags, eine Recheneinheit (5) zum Erfassen, Verarbeiten und Bereitstellen von Daten, eine Anzeigeeinheit (6) zur visuellen Darstellung zumindest einer durch die Recheneinheit (5) bereitgestellten Datei und eine Belegausgabeeinheit (7) zur Ausgabe eines Kassenbelegs aufweist, wobei dem zumindest einen Selbstbedienungskassentisch (1) ein Warenausgabebereich (10) zugeordnet ist zur Ausgabe zumindest einer prüfpflichtigen Ware, wobei zur Ausgabe der prüfpflichtigen Ware ein Bestätigungssignal an die Recheneinheit (5) erfolgt, und wobei der Kassentisch (12) dazu ausgelegt ist, von einer autorisierten Person bedient zu werden, **dadurch gekennzeichnet, dass** die Warenausgabeeinheit (9) des Kassentisches (12) mit dem Warenausgabebereich des Kassentisches (12) und dem Warenausgabebereich (10) des Selbstbedienungskassentisches (1) verbunden ist und die Recheneinheit (5) des Kassentisches (12) die Anforderungssignale von dem Kassentisch (12) und dem Selbstbedienungskassentisch (1) erhält.

4. Kassentischsystem (11') gemäß Anspruch 3, **dadurch gekennzeichnet, dass** die autorisierte Person des Kassentisches (12) zumindest ein Bestätigungssignal für einen Selbstbedienungskassentisch (1) ausgibt.

5. Kassentischsystem (11) nach einem der vorhergehenden Ansprüche, **dadurch gekennzeichnet, dass** die Warenausgabeeinheit (9) zumindest mit der Recheneinheit (5) in Verbindung steht und zumindest ein Anforderungssignal an die Recheneinheit (9) überträgt und zumindest ein Bestätigungssignal von der Recheneinheit erhält.

6. Kassentischsystem (11) nach einem der vorhergegangenen Ansprüche, **dadurch gekennzeichnet, dass** die Recheneinheit (5) bei Erfassen von zumindest einem Anforderungssignal eine Prüfung eines zu verifizierenden Faktors einfordert.

7. Kassentischsystem (11) nach Anspruch 6, **dadurch gekennzeichnet, dass** der zu verifizierende Faktor ein Altersnachweis ist.

8. Kassentischsystem (11) nach einem der vorhergegangenen Ansprüche, **dadurch gekennzeichnet, dass** die Recheneinheit (5) nach Erfassen von zumindest einem Anforderungssignal ein Bestätigungssignal durch eine autorisierte Person erhält.

9. Kassentischsystem (11) nach einem der vorhergegangenen Ansprüche, **dadurch gekennzeichnet, dass** die Recheneinheit (5) nach Erfassen von zumindest einem Anforderungssignal ein Bestätigungssignal durch zumindest die Bezahleinheit (4) erhält.

10. Kassentischsystem (11) nach einem der vorhergegangenen Ansprüche, **dadurch gekennzeichnet, dass** die Recheneinheit (5) zeitgleich mit dem Eingang eines Anforderungsbefehls ein Signal an zumindest eine Signaleinheit (8, 8') ausgibt.

11. Kassentischsystem (11) nach Anspruch 10, **dadurch gekennzeichnet, dass** die Signaleinheit (8, 8') ein akustisches Signal ausgibt und/oder dass die Signaleinheit (8, 8') ein optisches Signal ausgibt.

12. Kassentischsystem (11) nach einem der vorhergegangenen Ansprüche, **dadurch gekennzeichnet, dass** die Recheneinheit (5) zeitgleich mit dem Eingang eines Anforderungssignals ein Signal an eine Anzeigeeinheit (6) ausgibt.

13. Kassentischsystem (11) nach einem der vorhergegangenen Ansprüche, **dadurch gekennzeichnet, dass** der Selbstbedienungskassentisch (1) mit einer Identitätsbestätigungseinheit versehen ist, insbesondere mit einem Fingerabdruckscanner oder einer Kamera zur Gesichtserkennung, wobei insbesondere die Identitätsbestätigungseinheit beispielsweise die Identitätsdaten des Kunden mit dem vorgelegten Identitätsnachweis vergleicht und bei positiver Identifikation das Bestätigungssignal an die Recheneinheit abgibt.

14. Verfahren zum Betreiben eines Kassentischsystems nach einem der vorhergehenden Ansprüche, **dadurch gekennzeichnet, dass** bei Erfassung von zumindest einem Anforderungssignal für eine prüfpflichtige Ware eine Prüfung eines zu verifizierenden Faktors eingefordert wird, vorzugsweise sinnvollerweise eines Altersnachweises.

15. Verfahren nach Anspruch 14, **dadurch gekennzeichnet, dass** die Recheneinheit einen Befehl zum Versenden eines Bestätigungssignal durch zumindest eine kassierende Person und/oder durch zumindest die Bezahleinheit erhält, wobei vorzugsweise der Selbstbedienungskassentisch (1) mit einer Identitätsbestätigungseinheit versehen sein kann, insbesondere mit einem Fingerabdruckscanner oder einer Kamera zur Gesichtserkennung, wobei insbesondere die Identitätsbestätigungseinheit beispielsweise die Identitätsdaten des Kunden mit dem vorgelegten Identitätsnachweis vergleicht und bei positiver Identifikation das Bestätigungssignal an die Recheneinheit abgibt, und/oder wobei vorzugsweise die Recheneinheit nach positiver Identifikation einen Befehl an die Warenausgabeeinheit zur Ausgabe der gewünschten prüfpflichtigen Ware ausgibt.

## Claims

1. Cash desk system (11) consisting of at least two self-service cash desks (1), the self-service cash desks (1) comprising at least one registration unit (2) for registering goods to be charged, a weighing device (3) for weighing the goods to be charged, a payment unit (4) for settling an amount of money to be paid, a computing unit (5) for recording, processing and providing data, a display unit (6) for visually displaying at least one file provided by the computing unit (5) and a receipt output unit (7) for outputting a cash register receipt, wherein the self-service cash desks (1) are each assigned a goods dispensing area (10) for dispensing at least one item of goods subject to inspection, wherein a confirmation signal is sent to the computing unit (5) for dispensing the item of goods subject to inspection, wherein one of the self-service cash desks (1) is designed as a control unit (13) and at least one other of the self-service cash desks (1) is designed as an imitation unit (14), wherein the control unit (13) has a goods dispensing unit (9), **characterised in that** the goods dispensing areas (10) of the self-service cash desks (1) are connected to one another, so that the goods dispensing unit (9) of the control unit (13) is able to supply the goods dispensing areas (10) of the self-service cash desks (1) with goods subject to inspection.

2. Cash desk system (11) according to claim 1, **characterised in that** the goods dispensing unit (9) of the control unit (13) is connected to the goods dispensing area (10) of the control unit (13) and the goods dispensing area (10) of the at least one imitation unit (14) and receives the request signals from both the control unit (13) and the at least one imitation unit (14).

3. Cash desk system (11') comprising a cash desk (12), wherein the cash desk (12) has at least one computing unit (5), at least one goods dispensing area and at least one goods dispensing unit (9), and at least one self-service cash desk (1), wherein the self-service cash desk (1) has at least one registration unit (2) for detecting goods to be charged, a weighing device (3) for weighing the goods to be charged, a payment unit (4) for settling an amount of money to be paid, a computing unit (5) for recording, processing and providing data, a display unit (6) for visually displaying at least one file provided by the computing unit (5) and a receipt output unit (7) for outputting a cash register receipt, wherein a goods dispensing area (10) is associated with the at least one self-service cash desk (1) for dispensing at least one item of goods subject to inspection, wherein a confirmation signal is sent to the computing unit (5) for dispensing the item of goods subject to inspection, and wherein the cash desk (12) is designed to be operated by an authorised person, **characterised in that** the goods dispending unit (9) of the cash desk (12) is connected to the goods dispending area of the cash desk (12) and the goods dispending area (10) of the self-service cash desk (1) and the computing unit (5) of the cash desk (12) receives the request signals from the cash desk (12) and the self-service cash desk (1).

4. Cash desk system (11') according to claim 3, **characterised in that** the authorised person of the cash desk (12) issues at least one confirmation signal for a self-service cash desk (1).

5. Cash desk system (11) according to one of the preceding claims, **characterised in that** the goods dispending unit (9) is at least connected to the computing unit (5) and transmits at least one request signal to the computing unit (5) and receives at least one confirmation signal from the computing unit.

6. Cash desk system (11) according to one of the preceding claims, **characterised in that** the computing unit (5) requests a check of a factor to be verified when at least one request signal is detected.

7. Cash desk system (11) according to claim 6, **characterised in that** the factor to be verified is a proof of age.

8. Cash desk system (11) according to one of the preceding claims, **characterised in that** the computing unit (5) receives a confirmation signal from an authorised person after detection of at least one request signal.

9. Cash desk system (11) according to one of the preceding claims, **characterised in that** the computing unit (5) receives a confirmation signal from at least the payment unit (4) after detecting at least one request signal.

10. Cash desk system (11) according to one of the preceding claims, **characterised in that** the computing unit (5) outputs a signal to at least one signal unit (8, 8') simultaneously with the receipt of a request command.

11. Cash desk system (11) according to claim 10, **characterised in that** the signal unit (8, 8') emits an acoustic signal and/or **in that** the signal unit (8, 8') emits an optical signal.

12. Cash desk system (11) according to one of the preceding claims, **characterised in that** the computing unit (5) emits a signal to a display unit (6) at the same time as a request signal is received.

13. Cash desk system (11) according to one of the preceding claims, **characterised in that** the self-service cash desk (1) is provided with an identity confirmation unit, in particular with a fingerprint scanner or a camera for facial recognition, in particular the identity confirmation unit comparing, for example, the identity data of the customer with the proof of identity presented and, in the event of positive identification, emitting the confirmation signal to the computing unit.

14. Method for operating a cash desk system according to one of the preceding claims, **characterised in that** when at least one request signal for a product requiring verification is detected, a check of a factor to be verified is requested, preferably a proof of age.

15. Method according to claim 14, **characterised in that** the computing unit receives a command to send a confirmation signal by at least one cashier and/or by at least the payment unit, wherein preferably the self-service cash desk (1) can be provided with an identity confirmation unit, in particular with a fingerprint scanner or a camera for facial recognition, wherein in particular the identity confirmation unit compares, for example, the identity data of the customer with the proof of identity presented and, in the event of positive identification, transmits the confirmation signal to the computing unit, and/or wherein preferably the computing unit, after positive identification, issues a command to the goods issuing unit to issue the desired goods requiring verification.

## Revendications

1. Système de comptoir de caisse (11) composé d'au moins deux comptoirs de caisse en libre-service (1), les comptoirs de caisse en libre-service (1) comprenant au moins une unité d'enregistrer (2) pour l'enregistrement des marchandises à facturer, un dispositif de pesage (3) pour la pesage des marchandises à facturer, une unité de paiement (4) pour régler un montant d'argent à payer, une unité de calcul (5) pour enregistrer, traiter et mettre à disposition de données, une unité d'affichage (6) pour la représentation visuelle d'au moins un fichier mis à disposition par l'unité de calcul (5) et une unité d'émission de justificatifs (7) pour l'émission d'un ticket de caisse, une zone de distribution de marchandises (10) étant associée à chacune des caisses en libre-service (1) pour la distribution d'au moins une marchandise soumise à vérification , un signal de confirmation étant envoyé à l'unité de calcul (5) pour la distribution de la marchandise soumise à vérification, l'une des comptoirs de caisse en libre-service (1) étant conçue comme unité de guidage (13) et au moins une autre des comptoirs de caisse en libre-service (1) étant conçue comme unité d'imitation (14), l'unité de guidage (13) disposant d'une unité de distribution de marchandises (9), **caractérisé en ce que** les zones de distribution des marchandises (10) des comptoirs de caisse en libre-service (1) sont reliées entre elles, de sorte que l'unité de distribution des marchandises (9) de l'unité de guidage (13) est en mesure d'approvisionner les zones de distribution des marchandises (10) des comptoirs de caisse en libre-service (1) en marchandises soumises à vérification.

2. Système de comptoir de caisse (11) selon la revendication 1, **caractérisé en ce que** l'unité de distribution de marchandises (9) de l'unité de guidage (13) est reliée à la zone de distribution de marchandises (10) de l'unité de guidage (13) et à la zone de distribution de marchandises (10) de l'unité d'imitation (14) au moins, et reçoit les signaux de demande de l'unité de guidage (13) ainsi que de l'unité d'imitation (14) au moins.

3. Système de comptoir de caisse (11') composé d'un comptoir de caisse (12), le comptoir de caisse (12) disposant d'au moins une unité de calcul (5), d'au moins une zone de distribution des marchandises et d'au moins une unité de distribution des marchandises (9), et d'au moins un comptoir de caisse en libre-service (1), le comptoir de caisse en libre-service (1) comportant au moins une unité d'enregistrer (2) pour enregistrer les marchandises à payer, un dispositif de pesage (3) pour peser les marchandises à payer, une unité de paiement (4) pour régler le montant à payer, une unité de calcul (5) pour enregistrer, traiter et mettre à disposition des données, une unité d'affichage (6) pour la représentation visuelle d'au moins un fichier fourni par l'unité de calcul (5) et une unité d'émission de justificatifs (7) pour l'émission d'un ticket de caisse, une zone de distribution de marchandises (10) étant associée au au moins un comptoir de caisse en libre-service (1) pour la distribution d'au moins une marchandise devant être vérifiée, un signal de confirmation étant envoyé à l'unité de calcul (5) pour la distribution de la marchandise soumise à vérification, et le comptoir de caisse (12) étant conçue pour être utilisée par une personne autorisée, **caractérisée en ce que** l'unité de distribution de marchandises (9) de le comptoir de caisse (12) est reliée à la zone de distribution de marchandises de le comptoir de caisse (12) et à la zone de distribution de marchandises (10) de le comptoir de caisse en libre-service (1) et que l'unité de calcul (5) de le comptoir de caisse (12) reçoit les signaux de demande de le comptoir de caisse (12) et du comptoir de caisse en libre-service (1).

4. Système de comptoir de caisse (11') selon la revendication 3, **caractérisé en ce que** la personne autorisée du comptoir de caisse (12) émet au moins un signal de confirmation pour une comptoir de caisse en libre-service (1).

5. Système de comptoir de caisse (11) selon l'une des revendications précédentes, **caractérisé en ce que** l'unité de distribution de marchandises (9) est au moins en liaison avec l'unité de calcul (5) et transmet au moins un signal de demande à l'unité de calcul (5) et reçoit au moins un signal de confirmation de l'unité de calcul.

6. Système de comptoir de caisse (11) selon l'une des revendications précédentes, **caractérisé en ce que** l'unité de calcul (5) demande la vérification d'un facteur à vérifier lors de la détection d'au moins un signal de demande.

7. Système de comptoir de caisse (11) selon la revendication 6, **caractérisé en ce que** le facteur à vérifier est une preuve d'âge.

8. Système de comptoir de caisse (11) selon l'une des revendications précédentes, **caractérisé en ce que** l'unité de calcul (5) reçoit un signal de confirmation de la part d'une personne autorisée après avoir détecté au moins un signal de demande.

9. Système de comptoir de caisse (11) selon l'une des revendications précédentes, **caractérisé en ce que** l'unité de calcul (5) reçoit un signal de confirmation par au moins l'unité de paiement (4) après avoir détecté au moins un signal de demande.

10. Système de comptoir de caisse (11) selon l'une des revendications précédentes, **caractérisé en ce que** l'unité de calcul (5) émet un signal vers au moins une unité de signalisation (8, 8') en même temps que l'entrée d'une commande de demande.

11. Système de comptoir de caisse (11) selon la revendication 10, **caractérisé en ce que** l'unité de signalisation (8, 8') émet un signal acoustique et/ou **en ce que** l'unité de signalisation (8, 8') émet un signal optique.

12. Système de comptoir de caisse (11) selon l'une des revendications précédentes, **caractérisé en ce que** l'unité de calcul (5) émet un signal vers une unité d'affichage (6) en même temps qu'elle reçoit un signal de demande.

13. Système de comptoir de caisse (11) selon l'une des revendications précédentes, **caractérisé en ce que** le comptoir de caisse en libre-service (1) est équipée d'une unité de confirmation d'identité, en particulier d'un scanner d'empreintes digitales ou d'une caméra de reconnaissance faciale, l'unité de confirmation d'identité comparant par exemple les données d'identité du client avec la pièce d'identité présentée et envoyant le signal de confirmation à l'unité de calcul en cas d'identification positive.

14. Procédé pour faire fonctionner un système de comptoir de caisse selon l'une des revendications précédentes, **caractérisé en ce que,** lors de la détection d'au moins un signal de demande pour une marchandise soumise à vérification, une vérification d'un facteur à vérifier est demandée, de préférence, de manière appropriée, une preuve d'âge.

15. Procédé selon la revendication 14, **caractérisé en ce que** l'unité de calcul reçoit une instruction d'envoyer un signal de confirmation par au moins une personne encaissant et/ou par au moins l'unité de paiement, le comptoir de caisse en libre-service (1) pouvant de préférence être équipée d'une unité de confirmation d'identité, en particulier d'un scanner d'empreintes digitales ou d'une caméra de reconnaissance faciale, l'unité de confirmation d'identité comparant par exemple les données d'identité du client avec la pièce d'identité présentée et, en cas d'identification positive, envoyant le signal de confirmation à l'unité de calcul, et/ou l'unité de calcul envoyant de préférence, après identification positive, une commande à l'unité de distribution de marchandises pour la distribution de la marchandise souhaitée soumise à vérification.
